# EUROPÄISCHE PATENTSCHRIFT

(11) **EP 2 556 522 B1**
(45) Veröffentlichungstag und Bekanntmachung des Hinweises auf die Patenterteilung: **11.09.2013**
(21) Anmeldenummer: 12702186.3
(22) Anmeldetag: 27.01.2012
(51) Int. Cl.: H01H 3/00, H01H 13/22

(54) **ELEKTRISCHER SCHNAPPSCHALTER**
ELECTRICAL SNAP-ACTION SWITCH
INTERRUPTEUR ÉLECTRIQUE À RESSORT

(30) Priorität: 17.03.2011 DE 102011014294
(43) Veröffentlichungstag der Anmeldung: 13.02.2013
(73) Patentinhaber: Schaltbau GmbH, 81829 München (DE)
(72) Erfinder: WIRZ, Paul, 85661 Forstinning (DE)
(74) Vertreter: Grünecker, Kinkeldey, Stockmair & Schwanhäusser
(86) Internationale Anmeldenummer: PCT/EP2012/000381
(87) Internationale Veröffentlichungsnummer: WO 2012/123052

(56) Entgegenhaltungen:
- DE-A1- 2 618 312
- DE-U1- 29 614 028
- US-A- 3 973 094

## Beschreibung

Die Erfindung betrifft einen elektrischen Schnappschalter mit einer über einen Schaltstößel und eine bistabile Federanordnung betätigbaren Kontaktbrücke, die in einer ersten Schaltstellung mit zumindest einem ersten Kontaktpaar und in einer zweiten Schaltstellung mit zumindest einem zweiten Kontaktpaar verbindbar ist, wobei die Federanordnung beidseitig des Schaltstößels jeweils mindestens einen Federarm aufweist, worüber ferner bei Bruch einer der Federarme die Kontaktbrücke quer zur Bewegungsrichtung des Schaltstößels bis hin zu einer Verschiebeendlage verschiebbar ist.

Aus dem Stand der Technik sind zahlreiche elektrische Schnappschalter bekannt, in denen voneinander getrennte Kontaktpaare jeweils in einer von zwei Schaltstellungen über eine Kontaktbrücke miteinander verbindbar sind. Die Lage der Kontaktbrücke wird dabei über eine Betätigungseinheit beeinflusst, die zumeist einen quer zu der Kontaktbrücke angeordneten und beweglichen Schaltstößel sowie eine durch diesen Schaltstößel bedienbare Federanordnung umfasst. Die Federanordnung ist weiterhin mit der Kontaktbrücke direkt verbunden. Verschiedene Federanordnungen sind hier bereits umgesetzt, wobei sich insbesondere eine bistabile Federanordnung mit zwei Federarmen als besonders geeignet herausgestellt hat. Denn durch eine passende Gestaltung und Anordnung der Federarme dieser bistabilen Federanordnungen ist ein kurzzeitiges Umschalten, bei Überschreiten eines bestimmten Umschaltpunktes, von einer ersten in eine zweite Schaltstellung realisierbar, wobei in der ersten Schaltstellung ein erstes Kontaktpaar und in der zweiten Schaltstellung ein zweites Kontaktpaar über die Kontaktbrücke miteinander verbunden ist.

Da es bei derartigen Schnappschaltern aufgrund thermischer Überbelastung der Kontaktbereiche zu einem unerwünschten Verschweißen der Kontaktbrücke mit den Kontakten der Kontaktpaare kommen kann, sind in einigen Anwendungsfällen weiterhin Hebelelemente für eine Zwangsöffnung vorgesehen. Diese Hebelelemente sind meist über den Schaltstößel schwenkbar sowie mit einem Ende an der Kontaktbrücke anlegbar und führen bei ausreichender Krafteinleitung am Schaltstößel zu einem Abdrücken der Kontaktbrücke von den Kontakten und somit zu einem zwanghaften Öffnen der Schaltstellung. Um eine der Schaltstellungen als Ruhestellung auszuführen, kann ein zusätzliches Federelement in dem Schnappschalter derart integriert sein, dass die Lage der Kontaktbrücke in dieser Ruhestellung durch die Kraftwirkung dieses Federelementes stabilisiert wird.

Die oben aufgeführten, elektrischen Schnappschalter haben jedoch den Nachteil, dass bei Bruch eines Federarmes miteinander verbundene Kontaktpaare nicht sicher voneinander beabstandet werden können, um somit die jeweiligen Schaltstellungen zu vermeiden. Es sind daher elektrische Schnappschalter aus der Praxis bekannt, bei denen eine bestimmte Endlage der Kontaktbrücke bei einem Federbruch herbeigeführt werden soll, in der weder die Kontaktpaare der ersten noch der zweiten Schaltstellung miteinander verbunden sind.

So offenbart die DE 296 14 028 U1 einen elektrischen Schnappschalter, bei dem eine Kontaktbrücke bei Bruch eines Federarmes derart in eine, die erste und/oder zweite Schaltstellung vermeidende Endlage gebracht wird, dass die Kontaktbrücke quer zur Bewegungsrichtung des Schaltstößels verschoben und bei einem anschließenden Auftreffen auf einer Anschlagkante aufgrund des auf die Kontaktbrücke einwirkenden Moments verdreht wird. In dieser Endlage sind weder die erste noch die zweite Schaltstellung geschaltet. Dadurch ist es möglich, den Stromfluss bei Bruch eines Federarmes in der ersten und/oder zweiten Schaltstellung zu vermeiden und eine hohe Öffnungssicherheit zu erreichen.

Ein Nachteil des in der DE 296 14 028 U1 aufgezeigten Weges ist jedoch, dass das bei Bruch eines Federarmes an der Kontaktbrücke anliegende Moment relativ gering ist. Bei zusätzlich von außen auf den Schnappschalter einwirkenden, den Schnappschalter beschleunigenden Kräften reicht das Moment für eine dauerhafte Öffnung der Schaltstellungen nicht aus. Besonders bei auftretenden dynamischen Bewegungen kann es daher zu einem unerwünschten Verschieben und/oder Verdrehen der Kontaktbrücke kommen und somit eine der Schaltstellungen ungewollt herbeigeführt werden.

Es ist daher die Aufgabe der vorliegenden Erfindung, einen elektrischen Schnappschalter derart zu gestalten, dass eine erste und/oder eine zweite Schaltstellung vermeidende Zwangsöffnung auch bei dynamischen Bewegungen des Schnappschalters gewährleistet ist.

Diese Aufgabe wird dadurch gelöst, dass im Verschiebeweg der Kontaktbrücke eine Gleitrampe vorgesehen ist, die bei Bruch eines Federarmes mindestens einen Kontakt der Kontaktbrücke in der Verschiebeendlage von dem zugehörigen Kontakt des jeweiligen Kontaktpaares beabstandet.

Auf diese Weise ist es möglich, dass unmittelbar nach Bruch eines Federarmes und dem daraus resultierenden Verschieben der Kontaktbrücke sowohl die erste als auch die zweite Schaltstellung des Schnappschalters vermieden wird. Bei dem Abgleiten auf der im Verschiebeweg der Kontaktbrücke angeordneten Gleitrampe wird die Kontaktbrücke von dem Kontaktpaar der ersten und/oder zweiten Schaltstellung beabstandet. Zudem wirkt der unbeschädigte Federarm derart auf die Kontaktbrücke ein, dass eine Zwangsöffnung des Schnappschalters auch bei von außen auf den Schnappschalter einwirkenden, insbesondere dynamischen Kräften gewährleistet ist.

Vorteilhafte Ausführungsformen sind in den Unteransprüchen beansprucht und nachfolgend erläutert.

Von Vorteil ist es weiterhin, dass die Gleitrampen an der Kontaktbrücke beidseitig des Schaltstößels angeordnet sind. Durch die Anordnung der Gleitrampen an der Kontaktbrücke ist eine einfache Gestaltung der Gleitrampen umsetzbar. Zudem wird durch eine beidseitige Verteilung der Gleitrampen zum Schaltstößel gewährleistet, dass die Kontaktbrücke unabhängig von der quer zum Schaltstößel gerichteten Verschieberichtung der Kontaktbrücke von den jeweiligen Kontaktpaaren beabstandet ist.

In einer weiteren Ausgestaltungsform ist es von Vorteil, dass die Kontaktbrücke zwei im Wesentlichen parallel zueinander verlaufende Kontaktträger umfasst, die über zumindest zwei elektrisch isolierende Distanzstücke beabstandet und verbunden sind, wobei die Distanzstücke auf beiden Seiten des Schaltstößels angeordnet sind und die Gleitrampen durch über die Kontaktträger hinausragende Enden der Distanzstücke gebildet sind. Bei einer derartigen Gestaltung der Gleitrampen wird der Herstellaufwand für die Gleitrampen weiter verringert. Außerdem ist jeder Kontakt der Kontaktpaare durch eine separate Gleitrampe von der Kontaktbrücke beabstandbar.

Positiv ist es, wenn die Gleitrampen aus elektrisch isolierendem Material bestehen, da somit ein unerwünschter Stromübergang zwischen den Kontaktpaaren der verschiedenen Schaltstellungen vermieden wird.

Sind die Gleitrampen im Wesentlichen keilförmig ausgestaltet, wird der Abstand zwischen der Kontaktbrücke und dem jeweiligen Kontaktpaar bei einem Verschieben der Kontaktbrücke quer zur Bewegungsrichtung des Schaltstößels mit zunehmenden Verschiebeweg konstant verändert. Dadurch sind ruckartige Bewegungen der Kontaktbrücke während des Verschiebens vermeidbar und eine gleichmäßige Führung der Kontaktbrücke in die Verschiebeendlage gewährleistet.

Vorteilhafterweise sind die Kontakte der Kontaktpaare mit einer der jeweiligen Gleitrampe zugewandten Auflaufschräge ausführbar. Demnach wird die Gefahr eines Verkeilens der Kontaktbrücke oder des dieser Kontaktbrücke zugeordneten Gleitrampe mit dem jeweiligen Kontakt des Kontaktpaares minimiert.

Wenn die Auflaufschrägen weiterhin gekrümmt verlaufen, kann die Auflaufschräge auf einfache Weise in Folge einer Biegebearbeitung des jeweiligen Kontaktes umgesetzt werden.

In einer vorteilhaften Ausgestaltung ist es denkbar, dass die Kontakte der Kontaktpaare mit je zwei im Wesentlichen v-förmig aufeinander zulaufenden Kontaktflanken ausgeführt sind, wobei an die Kontaktflanken jeweils eine horizontale Auflagefläche anschließt, an welcher die entsprechende Gleitrampe in einer Verschiebeendlage flächig aufliegt. Durch diese flächige Auflage kann ein Verkippen der Kontaktbrücke unter dynamischem Einsatz des Schnappschalters vermieden werden.

Die Erfindung wird nachfolgend anhand eines Ausführungsbeispieles mithilfe von Figuren in einer Zeichnung näher erläutert.

Es zeigen:
- Fig. 1: einen Querschnitt durch einen erfindungsgemäßen Schnappschalter in einer als Ruhestellung ausgeführten ersten Schaltstellung,
- Fig. 2: den Schnappschalter aus Fig. 1 unmittelbar nach Bruch eines der Federarme und
- Fig. 3: eine Detailansicht eines in der Ebene III-III von Fig. 2 geführten Schnittes.

Die Figuren sind lediglich schematischer Natur und dienen nur dem Verständnis der Erfindung. Die gleichen Elemente werden mit denselben Bezugszeichen versehen.

Der in den Figuren 1 und 2 dargestellte elektrische Schnappschalter 1 umfasst einen Schaltstößel 2, der mittig in einem Gehäuse 3 angeordnet ist und in zwei Bereichen des Gehäuses 3 axial verschiebbar gelagert ist. Ein oberer und unterer Anschlagbereich 4 und 5 am Schaltstößel 2 legen dabei den Verschiebeweg des Schaltstößels 2 fest. In der in Fig. 1 dargestellten Ruhestellung ist der Schaltstößel 2 aufgrund der Federkraft eines Federelementes 6 in eine obere Stellung, in der der obere Anschlagbereich 4 am Gehäuse 3 anliegt, gehalten.

Etwa in der Mitte des Schaltstößels 2 sind zwei sich gegenüberliegende Kerben am Schaltstößel 2 angebracht, wobei jede dieser Kerben zur Aufnahme eines der Enden zweier beidseitig des Schaltstößels 2 angeordneten Schnappfedern 7 dient. Die beiden Schnappfedern 7 sind als zwei im Wesentlichen omegaförmige Federarme ausgeführt und im Wesentlichen symmetrisch zur Bewegungsrichtung des Schaltstößels 2 angeordnet.

Die anderen Enden der Schnappfedern 7 stützen sich wiederum jeweils in einer Kerbe eines Distanzstückes 8 ab. Die beiden, ebenfalls beidseitig des Schaltstößels 2 angeordneten Distanzstücke 8 bilden zusammen mit zwei Kontaktträgern 9 eine Kontaktbrücke 10. Neben dem Verbinden der Kontaktbrücke 10 mit den Schnappfedern 7, dienen die Distanzstücke 8 zur Aufnahme der beiden, im Wesentlichen parallel zueinander verlaufenden Kontaktträger 9. Die jeweiligen über die Kontaktträger 9 hinausragenden Enden der Distanzstücke 8 sind jeweils als Gleitrampen 11 ausgebildet, wobei die Gleitrampen 11 eine im Wesentlichen keilförmig verlaufende Flanke und einen im Wesentlichen horizontal verlaufenden Auflagebereich umfasst.

In der in Fig. 1 dargestellten Ruhestellung des Schnappschalters 1 ist die Kontaktbrücke 10 über einen Kontaktträger 9 mit einem ersten Kontaktpaar 12 verbunden. Der andere Kontaktträger 9 ist zugleich von einem zweiten Kontaktpaar 13 beabstandet. Im Kontaktbereich zwischen den Kontaktträgern und den jeweiligen Kontaktpaaren 12 und 13 sind zudem an die Kontaktträger 9 einzelne Kontaktelemente 14 angeordnet. Die Kontakte des ersten Kontaktpaares 12 sind darüber hinaus teilweise gebogen, wodurch in diesen Bereichen eine gekrümmte Auflaufschräge dargestellt ist. Wie weiterhin aus Fig. 3 ersichtlich ist, umfasst der jeweilige Kontakt der Kontaktpaare 12 und 13 zwei im Wesentlichen v-förmig aufeinander zulaufende Kontaktflanken 15, die in einen separaten, horizontalen Auflagebereich 16 übergehen.

Im Weiteren sind am Gehäuse 3, den Stirnflächen der Kontaktträger 9 gegenüberliegende Verschiebebegrenzungen 17 vorgesehen, die den quer zur Bewegungsrichtung des Schaltstößels 2 verlaufenden Verschiebeweg der Kontaktbrücke 10 begrenzen.

Funktionsgemäß ist die die Schnappfedern 7 umfassende Federanordnung so ausgerichtet, dass bei einem Verschieben des Schaltstößels 2 quer zur Kontaktbrücke 10 ein Umschnappen der Kontaktbrücke 10 bei Überschreiten eines Umschnapppunktes erfolgt. Für ein Schalten der zweiten Schaltstellung wird der Schaltstößel 2 durch eine Betätigungskraft entgegen der Federkraft des Federelementes 6 bewegt, während sich gleichzeitig die Lage der Schnappfedern 7 verändert. Bei Erreichen des durch die Konstruktion der Schnappfedern 7 vorgegebenen Umschnapppunktes, schnappt die Kontaktbrücke 10 in eine zweite Schaltstellung um, wobei in dieser zweiten Schaltstellung ein zweites Kontaktpaar 13 über einen Kontaktträger 9 verbunden ist und wobei der andere Kontaktträger 9 von dem ersten Kontaktpaar 12 beabstandet ist. Wird die von außen auf den Schaltstößel 2 aufgebrachte Betätigungskraft im Anschluss unterbrochen, wird der Schaltstößel 2 aufgrund der Kraftwirkung der Schnappfedern 7 erneut nach oben verschoben, wodurch schließlich die Kontaktbrücke 10 zurück in die erste Schaltstellung umschnappt.

Fig. 2 verdeutlicht weiterhin das Verhalten des erfindungsgemäßen, elektrischen Schnappschalters 1 unmittelbar nach Bruch einer der Schnappfedern 7. Die Kontaktbrücke 10 wird hierbei nach Bruch einer Schnappfeder 7 quer zur Bewegungsrichtung des Schaltstößels 2 verschoben bis die Gleitrampen 11 gemäß der Fig. 2 zumindest an einem Kontakt eines Kontaktpaares 12 oder 13 in einer Verschiebeendlage zur Anlage kommt. Während die gebrochene Schnappfeder 7 unmittelbar nach Bruch keinerlei Kraft mehr auf die Kontaktbrücke 10 ausüben kann, entspannt sich die unbeschädigte Schnappfeder 7 und verschiebt somit aufgrund des sich ändernden Kräftegleichgewichts die Kontaktbrücke 10 quer zur Bewegungsrichtung des Schaltstößels 2. Während des Verschiebens der Kontaktbrücke kommt es bei Auftreffen der Gleitrampe 11 auf einem Kontakt eines Kontaktpaares 12 oder 13 zu einem Abgleiten der im Wesentlichen keilförmig angeordneten Flanke der Gleitrampe 11 und somit zu einem Anheben der Kontaktbrücke 10 von dem jeweiligen Kontakt des Kontaktpaares 12 oder 13. Durch das Auftreffen an der gebogenen Auflaufschräge des Kontaktes des Kontaktpaares 12 oder 13 ist die Gefahr eines Verkantens zwischen der Gleitrampe und dem Kontakt weiter minimiert. In der Verschiebeendlage liegt schließlich die Gleitrampe 11 mit einem im Wesentlichen horizontal verlaufenden Auflagebereich flächig an der horizontalen Auflagefläche 16 des Kontaktes eines Kontaktpaares 12 oder 13 an. Der Verschiebeweg wird hierbei im Wesentlichen durch die Federeigenschaften der jeweilig unbeschädigten Schnappfeder 7 beeinflusst. Für eine weitere Begrenzung des Verschiebeweges der Kontaktbrücke 10 ist weiterhin eine Verschiebebegrenzung 17 an dem Gehäuse 3 vorgesehen, an der die Stirnflächen der Kontaktträger 9 bei einem weiteren Verschieben der Kontaktbrücke 10 zur Anlage kommen. In einer weiteren Ausführungsform ist es auch möglich, die Stirnflächen der Kontaktträger 9 derart zu gestalten, dass dies in der bereits in der Verschiebeendlage an der jeweiligen Verschiebebegrenzung 17 anliegen.

Die Detailansicht der Fig. 3 veranschaulicht die flächige Auflage der Gleitrampe 11 an dem Kontakt des ersten Kontaktpaares 12. Der Kontakt weist hierbei zwei, im Wesentlichen v-förmig aufeinander zulaufende Kontaktflanken 15 sowie zwei an diese Kontaktflanken 15 angrenzende, horizontalen Auflageflächen 16 auf, die in der dargestellten Verschiebeendlage flächig an dem horizontalen Auflagebereich der Gleitrampe 11 anliegen.

## Patentansprüche

1. Elektrischer Schnappschalter (1) mit einer über einen Schaltstößel (2) und eine bistabile Federanordnung betätigbaren Kontaktbrücke (10), die in einer ersten Schaltstellung mit zumindest einem ersten Kontaktpaar (12) und in einer zweiten Schaltstellung mit zumindest einem zweiten Kontaktpaar (13) verbindbar ist, wobei die Federanordnung beidseitig des Schaltstößels (2) jeweils mindestens einen Federarm aufweist, worüber ferner bei Bruch einer der Federarme die Kontaktbrücke (10) quer zur Bewegungsrichtung des Schaltstößels (2) bis hin zu einer Verschiebeendlage verschiebbar ist, **dadurch gekennzeichnet, dass** im Verschiebeweg der Kontaktbrücke (10) eine Gleitrampe (11) vorgesehen ist, die bei Bruch eines Federarmes mindestens einen Kontakt der Kontaktbrücke (10) in der Verschiebeendlage von dem zugehörigen Kontakt des jeweiligen Kontaktpaares (12, 13) beabstandet.

2. Elektrischer Schnappschalter (1) nach Anspruch 1, **dadurch gekennzeichnet, dass** die Gleitrampen (11) an der Kontaktbrücke (10) beidseitig des Schaltstößels (2) angeordnet sind.

3. Elektrischer Schnappschalter (1) nach einem der vorhergehenden Ansprüche, **dadurch gekennzeichnet, dass** die Kontaktbrücke (10) zwei im Wesentlichen parallel zueinander verlaufende Kontaktträger (9) umfasst, die über zumindest zwei elektrisch isolierende Distanzstücke (8) beabstandet und verbunden sind, wobei die Distanzstücke (8) auf beiden Seiten des Schaltstößels (2) angeordnet sind und die Gleitrampen (11) durch über die Kontaktträger (9) hinausragende Enden der Distanzstücke (8) gebildet sind.

4. Elektrischer Schnappschalter (1) nach einem der vorhergehenden Ansprüche, **dadurch gekennzeichnet, dass** die Gleitrampen (11) aus elektrisch isolierendem Material bestehen.

5. Elektrischer Schnappschalter (1) nach einem der vorhergehenden Ansprüche, **dadurch gekennzeichnet, dass** die Gleitrampen (11) im Wesentlichen keilförmig ausgestaltet sind.

6. Elektrischer Schnappschalter (1) nach einem der vorhergehenden Ansprüche, **dadurch gekennzeichnet, dass** die Kontakte der Kontaktpaare (12 und 13) mit einer der jeweiligen Gleitrampe (11) zugewandten Auflaufschräge ausführbar sind.

7. Elektrischer Schnappschalter (1) nach Anspruch 6, **dadurch gekennzeichnet, dass** die Auflaufschrägen gekrümmt verlaufen.

8. Elektrischer Schnappschalter (1) nach einem der vorhergehenden Ansprüche, **dadurch gekennzeichnet, dass** die Kontakte der Kontaktpaare (12 und 13) mit je zwei im Wesentlichen v-förmig aufeinander zulaufenden Kontaktflanken (15) ausgeführt sind, wobei an die Kontaktflanken (15) jeweils eine horizontale Auflagefläche anschließt, an welcher die entsprechende Gleitrampe (11) in einer Verschiebeendlage flächig aufliegt.

## Claims

1. Electrical snap-action switch (1), comprising a contact bridge (10) which can be actuated by a switching plunger (2) and a bistable spring arrangement and which is connectable in a first switch position to at least one first contact pair (12) and in a second switch position to at least one second contact pair (13), wherein the spring arrangement has at least one spring arm on both sides of the switching plunger (2), by means of which, in addition, the contact bridge (10) is movable transversely with respect to the movement direction of the switching plunger (2) up to a movement end position in the event of breakage of one of the spring arms, **characterized in that** a sliding ramp (11) is provided in the movement path of the contact bridge (10), which sliding ramp (11) spaces apart at least one contact of the contact bridge (10) in the movement end position from the associated contact of the respective contact pair (12, 13) in the event of breakage of one spring arm.

2. Electrical snap-action switch (1) according to claim 1, **characterized in that** the sliding ramps (11) on the contact bridge (10) are arranged on both sides of the switching plunger (2).

3. Electrical snap-action switch (1) according to one of the preceding claims, **characterized in that** the contact bridge (10) comprises two contact carriers (9) which run substantially parallel towards each other and which are spaced apart and connected by at least two electrically insulating spacers (8), wherein the spacers (8) are arranged on both sides of the switching plunger (2) and the sliding ramps (11) are formed by ends of the spacers (8) protruding over the contact carriers (9).

4. Electrical snap-action switch (1) according to one of the preceding claims, **characterized in that** the sliding ramps (11) are made of an electrically insulating material.

5. Electrical snap-action switch (1) according to one of the preceding claims, **characterized in that** the sliding ramps (11) are substantially wedge-shaped.

6. Electrical snap-action switch (1) according to one of the preceding claims, **characterized in that** the contacts of the contact pairs (12 and 13) can be realized with a slope which faces the respective sliding ramp (11).

7. Electrical snap-action switch (1) according to claim 6, **characterized in that** the slopes have a curvature.

8. Electrical snap-action switch (1) according to one of the preceding claims, **characterized in that** the contacts of the contact pairs (12 and 13) are each realized with two contact flanks (15) running towards each other substantially v-shaped, wherein the contact flanks (15) are each joined by a horizontal supporting surface on which the corresponding sliding ramp (11) lies face to face in a movement end position.

## Revendications

1. Interrupteur à détente électrique (1) comportant un pont de contact (10) actionnable par un poussoir de commutation (2) et un dispositif à ressort bistable, qui peut être connecté à au moins une première paire de contacts (12) dans une première position de commutation et à au moins une deuxième paire de contacts (13) dans une deuxième position de commutation, dans lequel, des deux côtés du poussoir de commutation (2), le dispositif à ressort comporte au moins un bras de ressort respectif sur lequel, lors de la rupture d'un des bras de ressort, le pont de contact (10) peut en outre coulisser transversalement par rapport à la direction de déplacement du poussoir de commutation (2) jusqu'à une position finale de coulissement, **caractérisé en ce qu'**est pourvue sur la voie de déplacement du pont de contact (10) une rampe de glissement (11) qui, lors de la rupture d'un bras de ressort, éloigne au moins un contact du pont de contact (10) dans la position finale de coulissement du contact correspondant de la paire de contacts (12, 13) respective.

2. Interrupteur à détente électrique (1) selon la revendication 1, **caractérisé en ce que** les rampes de glissement (11) sont agencées sur le pont de contact (10) des deux côtés du poussoir de commutation (2).

3. Interrupteur à détente électrique (1) selon l'une des revendications précédentes, **caractérisé en ce que** le pont de contact (10) comporte deux supports de contact (9) qui s'étendent essentiellement parallèlement l'un par rapport à l'autre et sont espacés et connectés par au moins deux entretoises (8) électriquement isolantes, dans lequel les entretoises (8) sont agencées des deux côtés du poussoir de commutation (2) et les rampes de glissement (11) sont constituées par des extrémités des entretoises (8) qui dépassent des supports de contact (9).

4. Interrupteur à détente électrique (1) selon l'une des revendications précédentes, **caractérisé en ce que** les rampes de glissement (11) sont constituées en un matériau électriquement isolant.

5. Interrupteur à détente électrique (1) selon l'une des revendications précédentes, **caractérisé en ce que** les rampes de glissement (11) sont constituées essentiellement en forme de coin.

6. Interrupteur à détente électrique (1) selon l'une des revendications précédentes, **caractérisé en ce que** les contacts des paires de contacts (12 et 13) peuvent être réalisés avec un chanfrein d'accostage orienté vers la rampe de glissement (11) respective.

7. Interrupteur à détente électrique (1) selon la revendication 6, **caractérisé en ce que** les chanfreins d'accostage ont une forme incurvée.

8. Interrupteur à détente électrique (1) selon l'une des revendications précédentes, **caractérisé en ce que** les contacts des paires de contacts (12 et 13) sont réalisés avec deux flancs de contact (15) convergents respectifs essentiellement en forme de V, dans lequel une liaison avec les flancs de contact (15) est assurée par une surface de contact horizontale respective, sur laquelle repose à plat la rampe de glissement (11) respective dans une position finale de coulissement.
